# FASCICULE DE BREVET EUROPEEN

(11) **EP 0 204 605 B1**
(45) Date de publication et mention de la délivrance du brevet: **24.08.1988**
(21) Numéro de dépôt: 86401073.1
(22) Date de dépôt: 22.05.1986
(51) Int. Cl.: E05B 9/08

(54) **Dispositif de fixation d'un élément de serrure sur une porte de véhicule**
Vorrichtung zum Befestigen eines Schlosselementes auf einer Fahrzeugtür
Device for mounting a locking element on a vehicle door

(30) Priorité: 29.05.1985 FR 8508056
(43) Date de publication de la demande: 10.12.1986
(73) Titulaire: AUTOMOBILES PEUGEOT, 75116 Paris (FR); AUTOMOBILES CITROEN, 92200 Neuilly-sur-Seine (FR)
(72) Inventeur: Benoit, Dominique, F-25200 Montbeliard (FR); Blanc, Roland, F-78500 Sartrouville (FR)
(74) Mandataire: Moncheny, Michel

(56) Documents cités:
- US-A- 2 610 500
- US-A- 2 629 248
- US-A- 2 948 141

## Description

La présente invention est relative aux dispositifs permettant de fixer un élément sur l'un des panneaux d'un caisson, notamment un élément de serrure tel qu'une poignée, un bouton-poussoir et/ou un verrou sur une porte de véhicule automobile, cet élément traversant le panneau et prenant appui sur sa face externe.

Il est connu de réaliser cette fixation au moyen d'une platine échancrée, telle qu'une plaque ajourée ou une fourche plate, disposée contre la face interne du panneau portant l'élément de serrure et munie d'une échancrure centrale dont le bord coopère avec au moins une gorge de l'élément de manière à l'immobiliser, l'engagement de ce bord dans cette gorge s'effectuant par glissement de la platine le long de ladite face interne. La platine est maintenue en position d'immobilisation de l'élément de serrure par des moyens filetés ou par déformation élastique de la platine ou d'une autre pièce du dispositif.

Lors du démontage de l'élément de serrure, notamment pour le changer s'il est endommagé, il faut accéder à la platine pour la faire glisser, ainsi qu'aux moyens filetés s'il en est prévu. Mais la platine étant disposée contre la face interne du panneau portant l'élément, donc dans le caisson, son accès implique habituellement le démontage long et fastidieux d'une garniture équipant le panneau intérieur de la porte.

Ainsi le document US-A 2 610 500 décrit un dispositif de fixation du type énoncé dans le préambule de la revendication 1. Dans ce dispositif connu, une platine échancrée pivote autour d'un axe fixé au panneau, tout en glissant le long de ce dernier. Le basculement de cette platine vers l'une ou l'autre de ses deux positions s'effectue par poussée sur l'une ou l'autre de deux oreilles disposées de part et d'autre de l'axe précité.

Une telle disposition est relativement coûteuse et peu fiable, notamment parce que la poussée s'effectue en porte-à-faux par rapport à l'axe de pivotement de la platine, ce qui provoque des frottements et des contraintes mécaniques, en particulier au voisinage de l'axe.

L'invention a pour but d'améliorer le dispositif connu de fixation d'un élément de serrure sur un panneau de porte de véhicule, de façon à permettre un démontage et un remontage rapides et aisés dudit élément, en particulier sans nécessiter le dégarnissage de la porte.

L'invention a ainsi pour objet un dispositif de fixation d'un élément sur un panneau d'un caisson formé de deux panneaux reliés par une paroi latérale et notammment d'un élément de serrure sur un panneau de porte de véhicule, cet élément traversant le panneau et coopérant avec une platine échancrée adaptée pour glisser le long de la face interne du panneau entre une position d'immobilisation de l'élément et une position de dégagement de ce dernier, un orifice autorisant le passage d'un organe d'actionnement de la platine étant ménagé dans la paroi latérale, caractérisé en ce que la platine est montée coulissante le long de la face interne du panneau et des moyens de liaison sont prévus sur la platine, eu regard dudit orifice, pour coopérer avec ledit organe d'actionnement.

Suivant d'autres caractéristiques:

Lesdits moyens de liaison sont formés sur une partie en saillie prévue sur la platine et s'étendant en regard de la paroi latérale du caisson.

Il est prévu des moyens de blocage de la platine, en position d'immobilisation dudit élément, accessibles de l'extérieur du caisson et comprenant lesdits moyens de liaison.

Lesdits moyens de liaison comprennent un trou taraudé et ledit organe comprend une tige adaptée pour traverser ledit orifice, une extrémité de cette tige étant filetée de façon à coopérer avec le trou taraudé de la platine pour commander le coulissement de cettre dernière de l'extérieur du caisson.

Lesdits moyens de blocage comprennent une vis adaptée pour traverser l'orifice et pour être vissée de l'extérieur du caisson dans ledit trou taraudé, en position d'immobilisation dudit élément.

Un exemple de réalisation d'un dispositif de fixation selon l'invention est décrit ci-après, avec référence aux dessins annexés, sur lesquels:
La Fig. 1 est une vue en coupe suivant un plan à peu près vertical du dispositif de l'invention équipant une porte de véhicule;
La Fig. 2 est une vue partielle en coupe suivant la ligne II-II de la Fig. 1, le dispositif étant bloqué en position d'immobilisation de l'élément de serrure;
La Fig. 3 est une vue en coupe partielle suivant la ligne III-III de la Fig. 1; et
La Fig. 4 est une vue partielle en coupe suivant la ligne II-II de la Fig. 1, le dispositif étant en position de dégagement de l'élément de serrure.

On voit sur les Figures une porte 1 de véhicule automobile, constituée d'un panneau extérieur 2 et d'un panneau intérieur 3 reliés par une cloison d'extrémité 4.

Une poignée 5, comportant un bouton-poussoir 6 propre à actionner un levier 7 d'un mécanisme de serrure, traverse le panneau 2 par une ouverture circulaire 8 et prend appui par un épaulement annulaire 5a sur la face externe du panneau, autour de cette ouverture 8. Cette poignée est immobilisée (Fig. 3) au moyen d'une platine 9 appliquée contre la face interne du panneau 2. A cet effet, la platine comporte une échancrure centrale 10 dont le bord délimite deux parties 11 qui coopèrent avec deux gorges 12 délimitées d'une part par l'épaulement 5a, et d'autre part par deux saillies 13 diamétralement opposées de la poignée formées en regard de l'épaulement 5a. La platine est alors (Fig. 2) en position d'immobilisation de la poignée.

L'ouverture 8 présente deux encoches 14 diamétralement opposées propres à laisser passer les saillies 13, et l'échancrure 10 présente aussi deux encoches 15 décalées de celles de l'ouverture 8 quand la platine est dans la susdite position d'immobilisation de la poignée (Fig. 2), et susceptibles d'être alignées avec les encoches 14 quand la platine est amenée, par coulissement perpendiculaire à la cloison 4, dans la position 9a (Fig. 4) dite de dégagement de la poignée, celle-ci pouvant en effet alors être évacuée à travers l'ouverture 8 grâce au passage des saillies 13 par les encoches 14 et 15. Pour permettre le susdit coulissement, en position immobilisée de la poignée, l'échancrure 10 s'étend, en direction de la cloison 4, sur une distance notablement plus grande que l'ouverture 8.

La platine comporte, du côté de la cloison, un rebord 16 sensiblement parallèle à celle-ci. Dans ce rebord est agencé un trou taraudé 17 d'axe parallèle à la direction du coulissement, c'est-à-dire perpendiculaire à la cloison, et dans cette dernière est percé, au droit du trou 17, un orifice 18 légèrement plus large que ce trou.

Comme visible aux Fig. 2 et 3, une vis 19 traverse la cloison par l'orifice 18 et est vissée dans le trou taraudé 17 de manière à maintenir la platine dans sa position d'immobilisation de la serrure, le rebord 16 étant alors en appui contre la cloison 4, ce qui procure une rigidité satisfaisante de la porte au droit de la poignée.

A la Fig. 4 est représenté, à la place de la vis 19, un outil 20 dont un embout fileté 21 traverse la cloison par l'orifice 18 et est vissé dans le trou taraudé 17. Un déplacement de l'outil, parallèlement à son embout, c'est-à-dire perpendiculairement à la cloison 4, permet de faire coulisser la platine de l'une à l'autre de ses deux susdites positions; en particulier, après avoir déplacé l'outil vers la gauche sur la Fig. 4, donc amené la platine dans sa position 9a (Fig. 4), la poignée peut être démontée et changée, sans qu'il soit nécessaire de retirer la garniture 22 équipant le panneau 3.

En variante, la platine ici représentée sous forme d'une plaque ajourée, peut être constituée d'une fourche à peu près plate, l'échancrure débouchant alors du côté opposé à la cloison. Le rebord 16 réalisé dans l'exemple décrit par pliage d'une tôle épaisse constituant la platine, peut être remplacé par une autre forme d'extension de la platine, obtenue notamment par moulage, ou par soudage d'une pièce rapportée. Enfin, au lieu de fixer une poignée à bouton-poussoir, le dispositif susmentionné peut s'appliquer à d'autres éléments par exemple à un verrou cylindrique à entraînement rotatif, pour ne citer qu'une autre application, dans le domaine des serrures.

Selon encore une autre variante, la platine est immobilisable dans chacune de ses deux positions grâce à des moyens classiques utilisant une déformation élastique de la platine ou d'une pièce du dispositif. Le trou taraudé est alors utilisé uniquement pour coopérer avec l'outil 20 et non plus pour y engager une vis de fixation.

## Revendications

1. Dispositif de fixation d'un élément (5) sur un panneau (2) d'un caisson (1) comportant deux panneaux (2, 3) reliés par une paroi latérale (4) et notamment d'un élément de serrure sur un panneau de porte de véhicule, cet élément traversant le panneau et coopérant avec une platine échancrée (9) adaptée pour glisser le long de la face interne du panneau entre une position d'immobilisation de l'élément et une position de dégagement de ce dernier, un orifice (18) autorisant le passage d'un organe d'actionnement (20) de la platine étant ménagé dans la paroi latérale, caractérisé en ce que la platine (9) est montée coulissante le long de la face interne du panneau et des moyens de liaison (17) sont prévus sur la platine, en regard dudit orifice (18), pour coopérer avec ledit organe d'actionnement (20).

2. Dispositif suivant la revendication 1, caractérisé en ce que lesdits moyens de liaison (17) sont formés sur une partie en saillie (16) prévue sur la platine et s'étendant en regard de la paroi latérale du caisson.

3. Dispositif suivant l'une quelconque des revendications 1 et 2, caractérisé en ce qu'il est prévu des moyens de blocage de la platine, en position d'immobilisation dudit élément, accessibles de l'extérieur du caisson et comprenant lesdits moyens de liaison.

4. Dispositif suivant l'une quelconque des revendications précédentes, caractérisé en ce que lesdits moyens de liaison comprennent un trou (17) taraudé et en ce que ledit organe (20) comprend une tige adaptée pour traverser ledit orifice (18), une extrémité (21) de cette tige étant filetée de façon à coopérer avec le trou taraudé de la platine pour commander le coulissement de cette dernière de l'extérieur du caisson.

5. Dispositif suivant l'une quelconque des revendications 3 ou 4, caractérisé en ce que lesdites moyens de blocage comprennent une vis adaptée pour traverser l'orifice (18) et pour être vissée de l'extérieur du caisson dans ledit trou taraudé, en position d'immobilisation dudit élément.

6. Dispositif suivant l'une quelconque des revendications 2 à 5, caractérisé en ce qu'en position immobilisée de l'élément, ladite partie en saillie (16) de la platine est en contact avec ladite paroi latérale.

## Patentansprüche

1. Vorrichtung zum Befestigen eines Elementes (5) an einer Wand (2) eines Gehäuses (1), mit zwei durch eine Seitenwand (4) verbundenen Wänden (2, 3), insbesondere eines Schlosselementes an einer Fahrzeugtürwand, wobei sich dieses Element durch die Wand erstreckt und mit einer gebogenen Halteplatte (9) zusammenwirkt zum Gleiten entlang der Innenwand zwischen einer Arretierstellung des Elementes und einer gelösten Stellung desselben, wobei eine Öffnung (18) zum Durchtritt eines Betätigungselementes (20) der Halteplatte in der Seitenwand ausgespart ist, dadurch gekennzeichnet, dass Verbindungselemente (17) an der der Öffnung (18) gegenüberliegenden Halteplatte vorgesehen sind zum Zusammenwirken mit dem Betätigungselement (20).

2. Vorrichtung nach Anspruch 1, dadurch gekennzeichnet, dass die Verbindungselemente (17) an einem an der Halteplatte vorgesehenen und sich gegenüber der Seitenwand des Gehäuses erstreckenden vorstehenden Teil (16) ausgebildet sind.

3. Vorrichtung nach einem der Ansprüche 1 und 2, dadurch gekennzeichnet, dass Verriegelungselemente der Halteplatte in der Arretierstellung des Elementes vorgesehen und von der Aussenwand des Gehäuses her zugänglich sind und die Verbindungselemente aufweisen.

4. Vorrichtung nach einem der vorstehenden Ansprüche, dadurch gekennzeichnet, dass die Verbindungselemente eine Gewindebohrung (17) aufweisen, und dass das Element (20) einen Stift zum Durchtritt durch die Öffnung (18) aufweist, dessen Ende (21) mit einem solchen Gewinde versehen ist, dass dieses mit der Gewindebohrung der Halteplatte zusammenwirkt zur Steuerung des Gleitens der Halteplatte von der Aussenwand des Gehäuses aus.

5. Vorrichtung nach einem der Ansprüche 3 oder 4, dadurch gekennzeichnet, dass die Verriegelungselemente eine Schraube aufweisen zum Durchtritt durch die Öffnung (18) und zum Verschrauben der Aussenwand des Gehäuses in der Gewindebohrung in Arretierstellung des Elementes.

6. Vorrichtung nach einem der Ansprüche 2 bis 5, dadurch gekennzeichnet, dass in der Arretierstellung des Elementes der vorstehende Teil (16) der Halteplatte an der Seitenwand anliegt.

## Claims

1. A device for mounting an element (5) on a panel (2) of a box (1) comprising two panels (2, 3) joined by a lateral wall (4) and in particular, a locking element on a vehicle door panel, this element passing through the panel and cooperating with a cut out base plate (9) adapted for sliding along the internal face of the panel between a position for securing the element and a position for releasing this latter, an opening (18) being arranged in the lateral wall, allowing a member (20) for actuating the base plate to pass, characterised in that the base plate (9) is slidably mounted along the internal panel face and that provision is made for connecting means (17) on the base plate opposite the said opening (18) for cooperating with the said actuating member (20).

2. A device according to Claim 1, characterised in that the said connecting means (17) are formed on a projecting part (16) provided on the base plate and extending opposite the lateral wall of the box.

3. A device according to any one of Claims 1 and 2 characterised in that provision is made for means for blocking the base plate in the position of securing the said element, accessible from the outside of the box and comprising the said connecting means.

4. A device according to anyone of the preceding claims characterised in that the said connecting means comprise a tapped hole (17) and in that the said member (20) comprises a stem adapted to pass through the said opening (18), one end (21) of this stem being threaded so as to cooperate with the tapped hole of the base plate to actuate the sliding of the latter from the outside of the box.

5. A device according to any one of claims 3 or 4, characterised in that the said blocking means comprise a screw adapted for passing through the opening (18) and for being screwed from the outside of the box into the said tapped hole, in the position of securing the said element.

6. A device according to any one of claims 2 to 5, characterised in that in the secured position of the element, the said projection (16) of the base plate is in contact with the said lateral wall.
